# EUROPÄISCHE PATENTANMELDUNG

(11) **EP 2 295 654 A1**
(43) Veröffentlichungstag der Anmeldung: **16.03.2011**
(21) Anmeldenummer: 09009669.4
(22) Anmeldetag: 27.07.2009
(51) Int. Cl.: E03F 3/04, E03F 5/06, E03F 5/04

(54) **Bodenablauf und Verfahren zur Montage eines Bodenablaufs**

(71) Anmelder: Dallmer GmbH & Co. KG, 59757 Arnsberg (DE)
(72) Erfinder: Dallmer, Johannes, 59757 Arnsberg (DE)
(74) Vertreter: Brune, Axel

(57) **Zusammenfassung**

Bodenablauf, umfassend mindestens eine Ablaufrinne (1), ein Abdeckung (3), ein Fixiermittel zur lösbaren Verbindung von Abdeckung (3) und Ablaufrinne (1), wobei das Fixiermittel ein mit der Abdeckung (3) verbundenen und gegenüber der Abdeckung (3) bewegbaren Riegel (7) sowie ein mit der Ablaufrinne (1) verbundenes Element umfasst, wobei der Riegel (7) dazu eingerichtet ist, mit dem mit der Ablaufrinne (1) verbundenen Element eine lösbare Verbindung einzugehen, sowie Verfahren zur Montage bzw. Demontage eines Bodenablaufes gemäß einem der Ansprüche 1 bis 13.

## Beschreibung

Die vorliegende Erfindung betrifft einen Bodenablauf gemäß dem Oberbegriff des Anspruchs 1 sowie ein Verfahren zur Montage bzw. Demontage eines Bodenablaufes gemäß Anspruch 14 bzw. 15.

Bodenabläufe werden in Fußböden verlegt und beispielsweise zur Entwässerung von Nassräumen, wie Schwimmbädern, Duschen, Großküchen, etc. eingesetzt. Dem Bodenablauf kommt dabei die Aufgabe zu, die am Boden befindlichen Flüssigkeiten zu sammeln und einem Entsorgungssystem zuzuleiten.

Ein Bodenablauf umfasst in der Regel eine Ablaufrinne und eine Abdeckung. Die Abdeckung überdeckt die Ablaufrinne zumindest abschnittsweise und ist derart ausgestaltet und angeordnet, dass Flüssigkeit in die Ablaufrinne gelangen kann. Hierzu ist die Abdeckung beispielsweise als Gitter ausgebildet oder es wird ein Spalt zwischen einer geschlossenen Abdeckung und der Ablaufrinne freigelassen.

Die Abdeckung muss in einer vorbestimmten Position gegenüber der Ablaufrinne gehalten und fixiert werden. Hierzu werden zumeist Stellschrauben in der Ablaufrinne angebracht, auf denen die Abdeckung gehalten wird. Eine Fixierung der Abdeckung erfolgt beispielsweise durch Schrauben, die durch die Abdeckung in die Stellschrauben eingeschraubt werden.

Als nachteilig in diesem Zusammenhang hat es sich erwiesen, dass die Schraubenköpfe von außen sichtbar sind bzw. durch Kaschierelemente überdeckt werden müssen. Hierbei ist sowohl an ästhetische, als auch an hygienische Nachteile zu denken. In den sich zwangsläufig ergebenden Zwischenräumen und Absätzen der Schrauben kann sich Schmutz sammeln, der wiederum zu Verfärbung und Keimbildung führen kann. Darüber hinaus muss die Montage der Abdeckung durch Einschrauben der Schrauben erfolgen, welches einen gewissen Zeitaufwand und vor allen Dingen Werkzeug erfordert.

Hier setzt die vorliegende Erfindung an und macht es sich zur Aufgabe, einen Bodenablauf vorzuschlagen, dessen Abdeckung auf einfache Art und Weise montiert werden kann und bei dem insbesondere das Risiko der Verschmutzung vermindert ist.

Erfindungsgemäß wird diese Aufgabe durch einen Bodenablauf mit den kennzeichnenden Merkmalen des Anspruchs 1 gelöst.

Dadurch, dass das Fixiermittel ein mit der Abdeckung verbundenen und gegenüber der Abdeckung bewegbaren Riegel sowie eine mit der Ablaufrinne verbundenes Element umfasst, wobei der Riegel dazu eingerichtet ist, mit dem mit der Ablaufrinne verbundenen Element eine lösbare Verbindung einzugehen, kann ein Bodenablauf bereitgestellt werden, der einfach montiert werden kann. Der vorgeschlagene Bodenablauf benötigt zur Verbindung von Abdeckung und Ablaufrinne keine Schrauben oder ähnliche Verbindungsmittel. Die Gefahr der Schmutzablagerung in Schraubenköpfen oder Bohrungen ist demnach nicht gegeben. Dadurch, dass der Riegel mit der Abdeckung verbunden ist, wird auch die Montage erleichtert. Es können beispielsweise keine Schrauben verloren gehen. Auch müssen keine Schrauben in Bohrungen eingesetzt werden, wodurch Montagezeit eingespart werden kann.

Weitere vorteilhafte Ausgestaltungen der Erfindung ergeben sich insbesondere aus den Merkmalen der Unteransprüche.

In einer vorteilhaften Ausgestaltung der vorgeschlagenen Erfindung kann vorgesehen sein, dass es sich bei dem mit der Ablaufrinne verbundenen Element um eine Stellschraube handelt, wobei die Stellschraube einen zylinderförmigen Abschnitt und einen Kopf mit einem größeren Querschnitt als der zylinderförmige Abschnitt aufweist. Eine Stellschraube ist zur Beabstandung der Abdeckung von der Ablaufrinne ohnehin vorgesehen und kann durch die Ausgestaltung von zylinderförmigem Abschnitt und Kopf ebenfalls für eine Fixierung der Abdeckung, insbesondere in einer Richtung senkrecht zum Boden der Ablaufrinne, verwendet werden.

In einer vorteilhaften Ausgestaltung des vorgeschlagenen Bodenablaufs kann vorgesehen sein, dass der Riegel ein Verbindungsmittel umfasst, welches zur lösbaren Verbindung mit der Stellschraube, insbesondere dem zylinderförmigen Abschnitt der Stellschraube, eingerichtet ist.

In einer vorteilhaften und insbesondere preiswerten Ausgestaltung der vorgeschlagenen Erfindung kann vorgesehen sein, dass das Verbindungsmittel als kreisförmige Aussparung mit einer seitlichen Öffnung in dem Riegel ausgestaltet ist, wobei der Riegel im Bereich der Aussparung elastisch ausgestaltet ist und die Öffnung kleiner als der Durchmesser der Aussparung ist. Durch die Ausgestaltung von Aussparung und Öffnung wird ein Hinterschnitt erzeugt. Über die elastischen Eigenschaften kann der Bereich der Aussparung für das Aufstecken auf die Stellschraube kurzzeitig aufgeweitet werden, um anschließend wieder in den Ausgangszustand zurückzukehren. Ein derartiges Verbindungsmittel eignet sich besonders vorteilhaft zur Verbindung von Riegel und Stellschraube, da die Verbindung grundsätzlich aufrecht erhalten bleibt, d.h. ein unbeabsichtigtes Lösen der Verbindung kann grundsätzlich ausgeschlossen werden.

Auch kann, insbesondere zur Erleichterung der Montage, vorgesehen sein, dass die Aussparung im Bereich der Öffnung mit Rampen ausgestattet ist. Entsprechend wird der elastische Bereich des Riegels mit der Betätigung des Riegels in geeigneter Weise auseinandergedrückt, bis die Stellschraube in der Aussparung aufgenommen ist. Der Krafteinsatz zur Verschiebung des Riegels ist damit deutlich reduziert.

Um eine möglichst reibungsfreie und vorbestimmte Verschiebung des Riegels gegenüber der Abdeckung zu ermöglichen, kann vorteilhafterweise vorgesehen sein, dass der Riegel und die Abdeckung mindestens ein, vorzugsweise zwei Linearlager zwischen sich ausbilden.

In einer preiswerten und einfachen Ausgestaltung des Linearlagers kann vorgesehen sein, dass das Linerlager ein abdeckungsseitiges Langloch und einen riegelseitigen Lagerteil umfasst. Entsprechend kann der Riegel zwischen den beiden Schenkeln der Abdeckung in Richtung des Langlochs geführt werden.

Um eine einfache und zielgerichtete Bedienung des Riegels zu ermöglichen, kann vorteilhafterweise vorgesehen sein, dass das Fixiermittel mit mindestens einem, vorzugsweise zwei Betätigungsmitteln ausgestattet ist.

Das Betätigungsmittel kann vorteilhafterweise als Abschnitt des Riegels ausgestaltet ist, der aus der Abdeckung herausragt. Hierdurch wird eine Möglichkeit geschaffen, den Riegel von außerhalb der Abdeckung zu bedienen.

In einer besonders vorteilhaften Ausgestaltung der vorgeschlagenen Erfindung kann vorgesehen sein, dass das Betätigungsmittel aus dem Schenkel der Abdeckung herausragt. Insbesondere eine derartige Anordnung des Betätigungsmittels trägt dazu bei, dass der in einem montierten Zustand theoretisch sichtbare Teil des Riegels bestmöglich kaschiert werden kann, indem er in einen Bereich zwischen dem Schenkel der Abdeckung und der Seitenwand der Ablaufrinne verlegt wird. Gleichermaßen ist das Betätigungsmittel, bei entsprechendem Abstand von Schenkel und Seitenwand, mit jedem stabförmigen Gegenstand, demnach auch mit einem ohnehin zum Lieferumfang eines Bodenablaufes zählenden Fliesenanschlages betätigbar.

Zur Montageerleichterung des Riegels als solches, kann vorgesehen sein, dass der Riegel mit einer Montagehilfe ausgestattet ist. In einer bevorzugten Ausführungsform kann die Montagehilfe zwei elastische Arme umfasst, wobei jeweils ein riegelseitiger Lagerteil und ein Flügel endseitig der Arme angebracht ist. Durch entsprechendes Ergreifen der Flügel, beispielsweise mit Daumen und Zeigefinger, kann der Riegel sehr einfach zwischen den Schenkeln der Abdeckung positioniert und die riegelseitigen Lagerteile in die abdeckungsseitigen Lagerteile, sprich der entsprechende Abschnitt des Riegels in die Langlöcher, eingebracht werden.

Eine weitere Aufgabe der vorliegenden Erfindung liegt darin, ein Verfahren zur Montage bzw. Demontage eines Bodenablaufes gemäß einem der Ansprüche 1 bis 13 vorzuschlagen.

Erfindungsgemäß wird diese Aufgabe durch ein Verfahren zur Montage gemäß Anspruch 14 bzw. Demontage gemäß Anspruch 15 gelöst. Die Verfahren zeichnen sich in besonders vorteilhafter Weise dadurch aus, dass die Montage bzw. Demontage ohne lose Montagemittel, wie beispielsweise Schrauben, durchgeführt werden kann. Insofern müssen derartige lose Montagemittel auch nicht bevorratet werden bzw. können auch nicht verloren gehen. Auch ist zu erwarten, dass die Montage bzw. Demontage schneller durchgeführt werden kann.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: ein Abschnitt eines erfindungsgemäßen Bodenablaufs in einer perspektivischen Ansicht;
- Fig. 2: ein Abschnitt eines erfindungsgemäßen Bodenablaufs in einer perspektivischen und teilweise geschnittenen Ansicht (mit abgehobener Abdeckung);
- Fig. 3: ein Abschnitt einer Abdeckung, eine Stellschraube und ein Riegel eines erfindungsgemäßen Bodenablaufs in einer perspektivischen Darstellung;
- Fig. 4: ein Abschnitt einer Abdeckung, einer Stellschraube und eines Riegels eines erfindungsgemäßen Bodenablaufs in einer Ansicht von Unten;
- Fig. 5: ein Abdeckung, eine Stellschraube und ein Riegel eines erfindungsgemäßen Bodenablaufs in einer Frontansicht;
- Fig. 6: ein Abschnitt eines erfindungsgemäßen Bodenablaufs in einer teilweise geschnittenen seitlichen Ansicht.

Für ausgewählte Merkmal des erfindungsgemäßen Bodenablaufs werden folgende Bezugszeichen verwendet:
- 1: Ablaufrinne
- 2: Kragen
- 3: Abdeckung
- 4: Stellschraube
- 5: Kopf
- 6: zylinderförmiger Abschnitt
- 7: Riegel (beispielsweise aus Kunststoff)
- 8: Aussparung
- 9: Öffnung
- 10: Rampe
- 11: riegelseitiges Lagerteil
- 12: Langloch (abdeckungsseitiges Lagerteil)
- 13: Betätigungsmittel
- 14: Arm
- 15: Flügel
- 16: Dekorationsprofil
- 17: Oberseite
- 18: Schenkel
- 19: Ausbuchtung

Zunächst wird auf Fig. 1 Bezug genommen.

Ein erfindungsgemäßer Bodenablauf umfasst im Wesentlichen eine Ablaufrinne 1 mit einem Kragen 2, ein Abdeckung 3 sowie mindestens ein Fixiermittel zur lösbaren Verbindung von Abdeckung 3 und Ablaufrinne 1. Auch umfasst der Bodenablauf einen geeigneten Anschlussstutzen (nicht dargestellt) zur Verbindung mit einem Abwasserrohr, dessen Details dem Fachmann jedoch bekannt sind und auf die hier nicht näher eingegangen werden soll.

Die Ausgestaltung des Rinnenkörpers, sprich der Ablaufrinne 1 und des Kragens 2, ist dem Fachmann ebenfalls hinreichend bekannt. Es bietet sich an, den Rinnenkörper einstückig aus einem geeigneten rostfreien Blech auszuformen, beispielsweise durch bekannte Blechumformverfahren. Denkbar sind selbstverständlich auch Schweißkonstruktionen aus entsprechenden Einzelteilen. Unterhalb der Ablaufrinne 1 können Distanzelemente (nicht dargestellt) vorgesehen sein, mit denen die Ablaufrinne 1 aufgeständert sein kann. Der Kragen 2 dient im Wesentlichen zum Anschluss an die Bodenstruktur. Vorzugsweise können Fliesen auf dem Kragen verlegt werden.

Je nach Länge und Gestalt der Ablaufrinne 1 sind zwei oder mehr Stellschrauben 4 zur Halterung der Abdeckung oberhalb des Bodens der Ablaufrinne vorgesehen. Die Stellschrauben 4 erstrecken sich von dem Boden der Ablaufrinne 1 und sind grundsätzlich zur Halterung der Abdeckung 3 vorgesehen. Die Stellschraube 4 weist einen quaderförmigen Kopf 5 und einen zylinderförmigen Abschnitt 6 auf, der noch im Zusammenhang mit dem Fixiermittel eine Rolle spielen wird. Die Stellschrauben 4 können beispielsweise aus einem Kunststoff hergestellt sein.

Die Abdeckung 3 ist hier als im Querschnitt U-förmiges, längliches Profil ausgestaltet, umfassend eine Oberseite 17 und zwei sich senkrecht von der Oberseite 17 erstreckende Schenkel 18. Vorzugsweise ist auch das U-förmige Profil aus einem nichtrostenden Blech, insbesondere Edelstahl, hergestellt. Auf der Oberseite 17 ist ein Dekorationsprofil 16 angebracht. Für das Dekorationsprofil 16 sind unterschiedliche Werkstoffe vorstellbar, insbesondere aber auch Edelstahl. Grundsätzlich kann auch auf das Dekorationsprofil 16 verzichtet werden. Auch kommen unterschiedliche Strukturen für die Abdeckung 3 in Frage, beispielsweise eine gitterförmige Oberseite, etc.

Das Fixiermittel umfasst im Wesentlichen ein mit der Abdeckung 3 verbundenen und gegenüber der Abdeckung 3 verschiebbaren Riegel 7 und ein mit der Ablaufrinne 1 verbundenes Element. In der hier vorgeschlagenen Ausführungsform wird dieses Element durch die bereits erwähnte Stellschraube 4 gebildet. Hier sind jedoch auch andere Umsetzungen denkbar, beispielsweise Ausbuchtungen in der Ablaufrinne 1 oder Schweißfahnen. Denkbar wären grundsätzlich auch Öffnungen in der Ablaufrinne 1, in welche der Riegel 7 eingefahren werden kann. Der Riegel 7 kann mit der Stellschraube 4 eine lösbare Verbindung eingehen und von außerhalb der Abdeckung 3 betätigt werden. Zur Realisierung der vorgenannten Funktionen weisen insbesondere der Riegel 7 und die Abdeckung 3 verschiedene funktionale Elemente auf.

Zur lösbaren Verbindung des Riegels 7 mit der Stellschraube 4 ist der Riegel 7 mit einem Verbindungsmittel ausgestattet. Das Verbindungsmittel ist beispielsweise als kreisförmige Aussparung 8 in dem Riegel 7 ausgestaltet, die eine seitliche Öffnung 9 aufweist, die sich etwa über einen ¼ Kreisumfang erstreckt. Vorzugsweise ist der Riegel 7, insbesondere das Verbindungsmittel, angemessen flexibel ausgelegt, so dass das Verbindungsmittel auf den zylinderförmigen Abschnitt der Stellschraube 4 aufgeschoben werden kann, wobei in einer Endposition eine abschnittsweise Umklammerung stattfindet. Insofern ist die Öffnung 9 kleiner als der Durchmesser der Aussparung 8. Im Bereich der Öffnung 9 kann das Verbindungsmittel mit Rampen 10 ausgestattet sein, so dass ein Aufschieben auf den zylinderförmigen Abschnitt 6 der Stellschraube 4 erleichtert wird. Durch den Hinterschnitt klemmt der Riegel 7 an der Stellschraube 4 fest und kann sich nicht von selbst lösen. Dadurch, dass der Regel 7, insbesondere das Verbindungsmittel unter den Kopf 5 der Stellschraube 4 geschoben wird, kann ein Anheben der Abdeckung 3 verhindert werden.

Zur Lagerung des Riegels 7, insbesondere zur Linearführung, bilden der Riegel 7 und die Abdeckung 3 zwei Linearlager zwischen sich aus. Der abdeckungsseitige Teil des Linearlagers wird durch ein Langloch 12 in Längsrichtung der Abdeckung 3 gebildet. Der riegelseitige Teil des Linearlagers wird durch einen Abschnitt des Riegels 7 gebildet, der in dem Langloch 12 geführt ist. Zur Vereinfachung der Beschreibung soll dieser Abschnitt nachfolgend als riegelseitiger Lagerteil 11 bezeichnet werden. Vorzugsweise ist je ein Linearlager auf beiden Seiten des Riegels 7 vorgesehen, so dass der Riegel 7 zwischen den beiden Schenkeln 18 der Abdeckung 3 aufgenommen und in Längsrichtung der Abdeckung 3 verschoben werden kann.

Zur Betätigung des Fixiermittels sind Betätigungsmittel 13 vorgesehen, die von außerhalb der Abdeckung 3 zugänglich sind, d.h. der innerhalb der Abdeckung 3 angeordnete Riegel 7 kann durch die Betätigungsmittel 13 von außen verschoben werden. In einer einfachen und kostengünstigen Ausgestaltung ist das Betätigungsmittel 13 als Abschnitt des Riegels 7 ausgestaltet, der durch das Langloch 12 nach außen hindurchragt.

Zur Montageerleichterung des Riegels 7 ist eine Montagehilfe vorgesehen. Hierzu ist der riegelseitige Lagerteil 11 an einem elastischen Arm 14 angebracht. Entsprechend sind zwei Arme 14 vorgesehen, die sich jeweils zu dem ersten riegelseitigen Lagerteil 11 und dem zweiten riegelseitigen Lagerteil 11 erstrecken. Die Arme 14 sind in einem spitzen Winkel zueinander ausgerichtet, so dass sich in einer Draufsicht in etwa eine V-förmige Anordnung der Arme 14 ergibt. Ferner ist jeder Arm 14 mit einem Flügel 15 ausgestattet. Durch Zusammendrücken der Flügel 15, die beispielsweise von Daumen und Zeigefinger erfasst werden können, kann der Abstand zwischen den riegelseitigen Lagerteilen 11 verkleinert werden. Die Flügel 15 bzw. die Arme 14 können mit zwei einander zugewandten Ausbuchtungen 19 versehen sein. Durch die Ausbuchtungen 19 kann das Zusammendrücken der Flügel 15 begrenzt werden und ein Bruch der elastischen Arme 14 vermieden werden. Sobald die Flügel 15 losgelassen werden, nehmen die riegelseitigen Lagerteile 11 wieder ihre ursprüngliche Position ein. Durch die Flügel 15 und die elastischen Arme 14 wird eine einfache Montage des Riegels 7 innerhalb der Abdeckung ermöglicht. Zum Einbau wird der Riegel 7 an den Flügeln 15 ergriffen und zwischen die Schenkel 18 der Abdeckung 3 auf Höhe der Langlöcher 12 positioniert. Sobald die Flügel 15 losgelassen werden, treten die Betätigungsmittel 13 aus den Langlöchern 12 aus und die riegelseitigen Lagerteile 11 sind in den Langlöchern 12 aufgenommen. Der Riegel 7 ist in Position und kann zur Verbindung der Abdeckung 3 mit der Ablaufrinne 1 eingesetzt werden. Selbstverständlich kann auch ein Werkzeug, beispielsweise eine Zange, zur Betätigung der Flügel 15 eingesetzt werden.

Durch die Anordnung des Betätigungsmittels 13 bzw. der Betätigungsmittel 13 ergibt sich ebenfalls eine sehr vorteilhafte Montage von Abdeckung 3 und Ablaufrinne 1. Die Abdeckung 3 wird in die Ablaufrinne 1 eingelegt und durch die Stellschraube 4 bzw. die Stellschrauben 4 auf einer vorbestimmten Höhe gehalten. Das Fixiermittel befindet sich zu diesem Zeitpunkt in einem ersten, nicht arretierenden Zustand, d.h. der Riegel 7 ist von der Stellschraube 4 beabstandet. In einem nächsten Montageschritt wird der Riegel 7 in Richtung der Stellschraube 4, in einen arretierten, zweiten Zustand verschoben. Hierzu wird das Betätigungsmittel 13 in Richtung der Stellschraube 4 bewegt. Dies kann beispielsweise durch einen Fliesenanschlag erfolgen, der ohnehin im Lieferumfang des Bodenablaufes enthalten ist. Denkbar für die Betätigung des Betätigungsmittels 13 ist jedoch jeder stabförmige Gegenstand, beispielsweise ein Schraubendreher.

Auch kann die Demontage der Abdeckung 3 auf einfache Art und Weise durch Umkehr der oben skizzierten Schritte erfolgen. Der Riegel 7 wird hierzu einfach in die entgegengesetzte Richtung verschoben.

## Patentansprüche

1. Bodenablauf, umfassend mindestens
- eine Ablaufrinne (1),
- ein Abdeckung (3),
- ein Fixiermittel zur lösbaren Verbindung von Abdeckung (3) und Ablaufrinne (1),
**dadurch gekennzeichnet, dass**
- das Fixiermittel ein mit der Abdeckung (3) verbundenen und gegenüber der Abdeckung (3) bewegbaren Riegel (7) sowie ein mit der Ablaufrinne (1) verbundenes Element umfasst, wobei
- der Riegel (7) dazu eingerichtet ist, mit dem mit der Ablaufrinne (1) verbundenen Element eine lösbare Verbindung einzugehen.

2. Bodenablauf nach Anspruch 1, **dadurch gekennzeichnet, dass** die Abdeckung (3) eine längliche und im Querschnitt U-förmige Gestalt aufweist, umfassend eine Oberseite (17) und zwei sich von der Oberseite (17) senkrecht oder im Wesentlichen senkrecht davon erstreckende Schenkel (18).

3. Bodenablauf nach einem oder mehreren der vorhergehenden Ansprüche, **dadurch gekennzeichnet, dass** es sich bei dem mit der Ablaufrinne (1) verbundenen Element um eine Stellschraube (4) handelt, wobei die Stellschraube (4) einen zylinderförmigen Abschnitt (6) und einen Kopf (5) mit einem größeren Querschnitt als der zylinderförmige Abschnitt (6) aufweist.

4. Bodenablauf nach einem oder mehreren der vorhergehenden Ansprüche, **dadurch gekennzeichnet, dass** der Riegel (7) ein Verbindungsmittel umfasst, welcher zur lösbaren Verbindung mit der Stellschraube (4), insbesondere dem zylinderförmigen Abschnitt (6) der Stellschraube (4), eingerichtet ist.

5. Bodenablauf nach einem oder mehreren der vorhergehenden Ansprüche, **dadurch gekennzeichnet, dass** das Verbindungsmittel als kreisförmige Aussparung (8) mit einer seitlichen Öffnung (9) in dem Riegel (7) ausgestaltet ist, wobei der Riegel (7) im Bereich der Aussparung (8) elastisch ausgestaltet ist und die Öffnung (9) kleiner als der Durchmesser der Aussparung (8) ist.

6. Bodenablauf nach einem oder mehreren der vorhergehenden Ansprüche, **dadurch gekennzeichnet, dass** die Aussparung (8) im Bereich der Öffnung (9) mit Rampen (10) ausgestattet ist.

7. Bodenablauf nach einem oder mehreren der vorhergehenden Ansprüche, **dadurch gekennzeichnet, dass** der Riegel (7) und die Abdeckung (3) mindestens ein, vorzugsweise zwei Linearlager zwischen sich ausbilden.

8. Bodenablauf nach einem oder mehreren der vorhergehenden Ansprüche, **dadurch gekennzeichnet, dass** das Linerlager ein abdeckungsseitiges Langloch (12) und einen riegelseitigen Lagerteil (11) umfasst.

9. Bodenablauf nach einem oder mehreren der vorhergehenden Ansprüche, **dadurch gekennzeichnet, dass** der Riegel (7) mit mindestens einem, vorzugsweise zwei Betätigungsmitteln (13) ausgestattet ist.

10. Bodenablauf nach einem oder mehreren der vorhergehenden Ansprüche, **dadurch gekennzeichnet, dass** das Betätigungsmittel (13) als Abschnitt des Riegels (7) ausgestaltet ist, der aus der Abdeckung (3) herausragt.

11. Bodenablauf nach einem oder mehreren der vorhergehenden Ansprüche, **dadurch gekennzeichnet, dass** das Betätigungsmittel (13) aus dem Schenkel (18) der Abdeckung (13) herausragt.

12. Bodenablauf nach einem oder mehreren der vorhergehenden Ansprüche, **dadurch gekennzeichnet, dass** der Riegel (7) mit einer Montagehilfe ausgestattet ist.

13. Bodenablauf nach einem oder mehreren der vorhergehenden Ansprüche, **dadurch gekennzeichnet, dass** die Montagehilfe zwei elastische Arme (14) umfasst, wobei jeweils ein riegelseitiger Lagerteil (11) und ein Flügel (15) endseitig der Arme (14) angebracht ist.

14. Verfahren zur Montage eines Bodenablaufes gemäß einem der Ansprüche 1 bis 13, **gekennzeichnet durch** nachfolgende Schritte:
- Auflegen der Abdeckung (3) auf die Stellschraube(n) (4) in die Ablaufrinne (1), wobei sich der Riegel (7) in einem ersten, nicht arretierten Zustand befindet,
- Verschieben des Riegels (7) in einen arretierten Zustand, indem das bzw. die Betätigungsmittel (13) in Richtung der Stellschraube (4) verschoben wird.

15. Verfahren zur Demontage eines Bodenablaufes gemäß einem der Ansprüche 1 bis 13, **gekennzeichnet durch** nachfolgende Schritte:
- Verschieben des Riegels (7) in einen nicht-arretierten Zustand, indem das bzw. die Betätigungsmittel (13) von der Stellschraube (4) entfernt wird.
- Abnehmen der Abdeckung (3) von den bzw. der Stellschraube(n) (4) aus der Ablaufrinne.
